# EUROPÄISCHE PATENTSCHRIFT

(11) **EP 2 251 849 B1**
(45) Veröffentlichungstag und Bekanntmachung des Hinweises auf die Patenterteilung: **12.10.2016**
(21) Anmeldenummer: 10002260.7
(22) Anmeldetag: 05.03.2010
(51) Int. Cl.: G08G 5/00

(54) **Verfahren zur verbesserten Erkennung von leitungsartigen Objekten**
Method for improved recognition of conduit-type objects
Procédé de détection améliorée d'objets de type conduite

(30) Priorität: 09.05.2009 DE 102009020636
(43) Veröffentlichungstag der Anmeldung: 17.11.2010
(73) Patentinhaber: Airbus DS Electronics and Border Security GmbH, 82024 Taufkirchen (DE)
(72) Erfinder: Hoyer, Michael, 88633 Heiligenberg (DE); Ruebsamen, Oliver, 57080 Siegen (DE)
(74) Vertreter: Meel, Thomas

(56) Entgegenhaltungen:
- US-A1- 2008 007 708
- ABED-MERAIM K ET AL: "Multi-line fitting using polynomial phase transforms and downsampling", 2001 IEEE INTERNATIONAL CONFERENCE ON ACOUSTICS, SPEECH, AND SIGNAL PROCESSING. PROCEEDINGS. (ICASSP). SALT LAKE CITY, UT, MAY 7 - 11, 2001; [IEEE INTERNATIONAL CONFERENCE ON ACOUSTICS, SPEECH, AND SIGNAL PROCESSING (ICASSP)], NEW YORK, NY : IEEE, US, vol. 3, 7 May 2001 (2001-05-07), pages 1701-1704, XP010802866, DOI: 10.1109/ICASSP.2001.941266 ISBN: 978-0-7803-7041-8

## Beschreibung

Die Erfindung betrifft ein Verfahren zur verbesserten Erkennung von leitungsartigen Objekten gemäß den Merkmalen des Patentanspruchs 1.

Das vorliegende Verfahren ist geeignet für tief fliegende Fluggeräte zur Vermeidung von Kollisionen mit Hochspannungsleitungen und anderen leitungsartigen Objekten wie z.B. Abspanndrähte von Masten, Seilbahnen etc.

In DE 196 05 218 C1 ist ein Verfahren zur Hinderniswarnung für tief fliegende Fluggeräte beschrieben. Dabei werden mittels eines Sensors Entfernungsbilder der vor dem Fluggerät sich befindenden Umgebung erzeugt. Aus den Entfernungsbildern werden Hinderniskonturen extrahiert, indem zwischen benachbarten Bildpixeln mittels Hochpassfiltern nach Diskontinuitäten ("Sprüngen") gesucht wird. Mit einem Navigationssystem kann die Lage der Hindemiskorrektur der natürlichen Außensicht graphisch überlagert werden. Eine Erkennung des Hindernisses im eigentlichen Sinn findet nicht statt. In DE 10 2005 047 273 B4 wird ein weiteres Verfahren zur Unterstützung von Tiefflügen beschrieben, welches auf der Untersuchung von Sprüngen in den aufgenommenen Entfernungsbildern basiert. Bei diesem Verfahren werden drahtähnliche Hindernisse bei starken Umgebungseinflüssen, z.B. Clutter oder beim Blick gegen den Himmel erkannt.

In DE 100 55 572 C1 ist ein Verfahren zur Leitungserkennung beschrieben welches mit Einsatz einer Hough Transformation arbeitet. Die Hough Transformation ist bekanntermaßen ein äußerst rechenintensives Verfahren da im Prinzip sämtliche theoretisch denkbaren Lösungen auch gerechnet werden müssen. Es ergeben sich dabei szenenabhängig drastisch unterschiedliche Verarbeitungszeiten.

US 2008/0007708A1 beschreibt ebenfalls ein Verfahren zur Leitungserkennung, bei welchem eine Hough-Transformation zum Einsatz kommt. Mittels eines Entfernungsmessers werden während des Fluges Entfernungsbilder aufgenommen und potentielle Bilder, in welchem Leitungen vorkommen könnten selektiert. Anschließend erfolgt eine Projektion der potentiellen Leitungsmesspunkte in eine horizontale Ebene. In einer nachfolgenden Hough-Transformation und anschließenden Formtransformation erfolgt die Identifizierung von Geradenstücken.

Abed-Meraim, K.; Beghdadi, A., "Multi-line fitting using polynomial phase transforms and downsampling," in Acoustics, Speech, and Signal Processing, 2001. Proceedings. (ICASSP '01). 2001 IEEE International Conference on , vol.3, no., pp.1701-1704 vol.3, 2001 doi: 10.1109/ICASSP.2001.941266 beschreibt ein Signalverarbeitungsverfahren zur Schätzung von Parametern paralleler Linien in zwei dimensionalen digitalen Bildern mit unterschiedlichem Versatz, wobei die Parameterschätzung über eine polynominale Phasentransformation gelöst wird.

Aufgabe der Erfindung ist es, ein Verfahren zur verbesserten Leitungserkennung anzugeben, mit welchem Leitungen zuverlässig und in Echtzeit erkannt werden.

Diese Aufgabe wird mit dem Verfahren gemäß den Merkmalen des geltenden Anspruchs 1 gelöst. Vorteilhafte Ausführungen der Erfindung sind Gegenstand von Unteransprüchen.

Zur verbesserten Erkennung von leitungsartigen Objekten in einer vor einem Fluggerät befindlichen Umgebung werden aus den Entfernungswerten eines mittels eines Entfernungssensors erzeugten Entfernungsbildes dieser Umgebung unter Berücksichtigung der Position und Lage des Fluggeräts eine Menge von dreidimensionalen Messpunkten in einem geodätischen Koordinatensystem erzeugt. Aus dieser Menge von Messpunkten werden unter Verwendung bekannter Filtermethoden potentielle Leitungsmesspunkte extrahiert. In einem ersten erfindungsgemäßen Schritt werden die potentiellen Leitungsmesspunkte in eine horizontate Ebene projiziert und mittels einer polynomialen Phasentransformation und einer nachfolgenden spektralen Analyse Geradenverläufe identifiziert. In einem zweiten erfindungsgemäßen Schritt werden die potentiellen Leitungsmesspixel auf und in einem vorgebbaren Abstand zu einer im ersten Schritt gefundenen Geraden in eine vertikale Ebene zu der horizontalen Ebene und der jeweiligen Geraden aus dem ersten Schritt projiziert und mittels einer quadratischen Formtransformation Katenoiden- oder Parabelverläufe identifiziert.

Erfindungsgemäß erfolgt die horizontale Projektion der potentiellen Leitungsmesspunkte im ersten Schritt auf eine NxM-Matrix gemäß $R = \left(\begin{matrix}{q}_{1} \left(1\right) … {q}_{M} \left(1\right) \\ ⋮ \\ {q}_{1} \left(N\right) … {q}_{M} \left(N\right)\end{matrix}\right) { mit q}_{i} \left(k\right) ∈ \left\{0, 1\right\} , wobei i = 1 , .. , M und k = 1 , .. , N ist .$

Die Geradenverläufe werden mittels einer polynomialen Phasentransformation und einer nachfolgenden spektralen Analyse identifiziert, wobei in der polynomialen Phasentransformation die potentiellen Leitungsmesspunkte von der Matrix R in ein sinusförmiges Signal z(k) der Form $z \left(k\right) = {\sum }_{j = 1}^{d} {e}^{i ⋅ {μ}_{1} \left(k⋅{tanϕ}_{j}+{x}_{j}\right)}$ mit
- j:: Variable zwischen 1 und d
- d:: Zahl der Geraden
- µ₁:: konstanter Parameter zwischen 0,01 bis 1
- xⱼ:: Achsenabschnitt der j.ten Gerade
- ϕⱼ: Winkel der j.ten Gerade
transformiert werden und in der spektralen Analyse die Frequenzen fj=µ₁*tan ϕⱼ bestimmt werden.

Bei den beschriebenen bekannten Filtermethoden handelt es sich um Filter, welche Clutter und Störungen, z.B. durch Sonneneinstrahlung eliminieren. Solche Filter werden z.B. in DE 10 2005 047 273 B4 oder DE 198 28 318 C2 beschrieben. Messpunkte welehe in diesen Filtermethoden als Glutter oder Störung identifiziert werden, werden in dem ersten und zweiten erfindungsgemäßen Verfahrensschritt nicht berücksichtigt. Dadurch wird die Rechenzeit erheblich reduziert.

Die den potentiellen Leitungsmesspunkten entsprechenden Pixel werden in eine horizontale Ebene projiziert in welcher Leitungen als Geradenstücke erscheinen. Es gilt nun mit einem geeigneten Verfahren diese Geradenstücke zu erkennen.

Wegen der bekannten Nachteile kommt hier nicht die Hough Transformation zum Einsatz.

In dem erfindungsgemäßen Verfahren wird eine mathematische Analogie zwischen einem Linienfit und der Bestimmung der spektralen Parameter eines Signals mit mehreren Komponenten hergestellt. Für die spektrale Analyse existieren effiziente Verfahren in der digitalen Signalverarbeitung.

In einem erfindungsgemäßen Verfahrensschritt findet eine Zuordnung geeigneter Messpunkte, d.h. welche sich innerhalb eines definierten Korridors, d.h. einen vorgegebenen Abstand aufweisend, um die im ersten Verfahrensschritt abgeschätzten Gerade befinden, statt.

Die Auswertung im zweiten erfindungsgemäßen Verfahrensschritt erfolgt verallgemeinert auf die Identifizierung von Katenoiden. Als Näherung zur Rechenzeitersparnis kann die Identifizierung auch auf Parabeln erfolgen.

Um eine niedrige Falschalarmrate zu erreichen, kann das Ergebnis einer Auswertung eines Entfernungsbildes (Datensatz) zusätzlich zur Bestätigung mit den Ergebnissen der zeitlich voran gegangenen Bilder verglichen werden.

Es können zur Erhöhung der Verfahrenssicherheit auch mehrere Datensätze zur Auswertung akkumuliert werden.

Werden mehrere Leitungen gefunden können anhand der durch die polynomiale Phasentransformation gefundene Parametrisierung die Lage der Leitungen relativ zueinander untersucht werden und unplausible Leitungsverläufe eliminiert werden.

Ist eine Leitung bestätigt, kann die Lage relativ zur extrapolierten Flugtrajektorie des Flugkörpers untersucht werden, um in kritischen Fällen eine Warnung zu erzeugen.

Aufgrund der bekannten Lageinformation kann der Pilot z.B. über Entfernung, Höhe und Richtung relativ zur Hubschrauberachse oder Flugvektor informiert werden.

Die Leitung kann als Symbol, Messpunktwolke oder Katenoide anhand der gefundenen Parametrisierung als Video- oder FLIR Overlay oder in eine digitale Karte eingezeichnet werden.

### Sensorsystem

Als Sensor wird ein bildgebendes Front-End gewählt, welches die Szene aktiv abtastet und dessen Bildinformation aus Entfernungswerten besteht. Entfernungsbilder sind für die nachfolgende automatische Bildauswertung zur Leitungserkennung vorteilhaft. Als Sensoren kommen ein Laserscanner, der Vorzugsweise im Infrarotbereich arbeitet, oder ein abbildendes Radar im mm-Wellenbereich in Frage. Obwohl das Radar im Hinblick auf Schlechtwetterbetrieb (Nebel) gewisse Vorteile besitzt, hat nach aktuellem Stand der Technik nur ein Laserscanner die gewünschte vertikale und laterale Bildauflösung. Beide Sensoren sind als aktive Systeme gleichermaßen für Tag und Nachtbetrieb geeignet.
Ein geeigneter Laserscanner ist für große Reichweiten (>1km) und hohe Bildauflösung (z.B. 0,5 horizontal* 0,1 Grad vertikal) ausgelegt. Für jedes Entfernungsbild muss die räumliche Richtung, in die der Lasermesspuls ausgesandt wurde, eindeutig im sensorfesten Koordinatensystem bestimmbar sein, durch die Bauart des Scanners sowie evtl. durch zusätzliche Messungen während des Scanvorgangs.

Das Navigationssystem dient zur Bestimmung von Position und Lage des Fluggeräts. Jeder Entfernungswert wird mit Hilfe der Koordinaten der zugehörigen räumlichen Scanrichtung und den aktuellen Positions- und Lageparametern des Fluggeräts in einen Szenenpunkt umgerechnet. Ein Szenenpunkt (Messpunkt) ist durch seine drei Ortskoordinaten in einem erdfesten Koordinatensystem festgelegt. Aus jedem Entfernungsbild entsteht auf diese Weise eine sog. erdfeste Messpunktwolke, aus der evtl. vorhandene Leitungen extrahiert werden können.

Für die Datenverarbeitung ist ein Prozessor mittlerer Leistung zuständig. Auf diesem wird zunächst die oben genannte Transformation von Entfernungsmesswerten in Messpunkte durchgeführt.

Die sich daraus ergebenen Daten dienen als Input für eine Auswerteeinheit. Die Auswerteeinheit stellt fest, ob sich die einzelnen Leitungen in gefährlicher Nähe zur aktuellen Position des Fluggeräts oder zur vorgesehenen Flugbahn befinden. Das Ergebnis dieser Auswertung wird dem Piloten optisch und/oder akustisch mitgeteilt.

Als Sensor kann ein bildgebendes Front-End verwendet werden, welches die Umgebung des Fluggeräts aktiv abtastet und dessen Bildinformation aus Entfernungswerten besteht. Die daraus entstehenden Entfernungsbilder werden in den nachfolgenden Verfahrensschritten zur Leitungserkennung verwendet. Als Sensoren kommen ein Laserscanner oder ein abbildendes Radar im mm-Wellenbereich in Frage. Im Gegensatz zum Radar, welches im Hinblick auf Schlechtwetterbetrieb (Nebel) gewisse Vorteile besitzt, hat ein Laserscanner eine vergleichsweise bessere vertikale und laterale Bildauflösung. Beide Sensoren sind als aktive Systeme gleichermaßen für Tag und Nachtbetrieb geeignet.
Ein geeigneter Laserscanner ist für große Reichweiten (>1km) und hohe Bildauflösung (z.B. 0,5 horizontal* 0,1 Grad vertikal) ausgelegt. Für jedes Entfernungsbild ist, durch die Bauart des Scanners sowie durch etwaige zusätzliche Messungen während des Scanvorgangs, die räumliche Richtung in die der Lasermesspuls ausgesandt wurde eindeutig im sensorfesten Koordinatensystem bestimmbar.

Das Navigationssystem dient zur Bestimmung von Position und Lage des Fluggeräts. Jeder Entfernungswert wird mit Hilfe der Koordinaten der zugehörigen räumlichen Scanrichtung und den aktuellen Positions- und Lageparametern des Fluggeräts in einen Messpunkt umgerechnet. Ein Messpunkt ist durch seine drei Ortskoordinaten in einem geodätischen Koordinatensystem festgelegt. Aus jedem Entfernungsbild entsteht auf diese Weise eine so genante erdfeste Messpunktwolke, aus der vorhandene Leitungen extrahiert werden können.

Für die Datenverarbeitung ist ein Prozessor mittlerer Leistung zuständig. Auf diesem wird eine Transformation der Entfernungsmesswerte in Messpunkte durchgeführt. Die sich daraus ergebenen Daten dienen als Input für eine Auswerteeinheit. Die Auswerteeinheit stellt fest, ob sich die einzelnen Leitungen in gefährlicher Nähe zur aktuellen Position des Fluggeräts oder zur vorgesehenen Flugbahn Das Ergebnis dieser Auswertung wird dem Piloten optisch und/oder akustisch mitgeteilt.

Ausgangspunkt für die in der Erfindung verwendete PPT ist eine reduzierte Menge von dreidimensionalen Messpunkten. Die reduzierte Menge begründet sich dadurch, dass lediglich solche Messwerte einer PPT unterzogen werden, welche nicht durch Clutter- oder Störungsfilter eliminiert wurden.

In einem ersten Verfahrensschritt der Erfindung wird nur die horizontale (x,y)-Komponente der Messwerte ausgewertet, um die Geradenverläufe in dieser Punktmenge zu identifizieren. Horizontale Geraden sind potentielle Verlaufsrichtungen von Leitungen. In einem zweiten Verfahrensschritt der Erfindung werden alle vertikalen Ebenen, die zu den hier gefundenen Geraden gehören, auf Katenoidenstücke oder Parabelstücke untersucht [Katenoide: cosh(x)]. Das heißt, es werden alle Messpunkte, die in oder nahe bei einer soichen Ebene liegen, in diese Ebene projiziert, und der resultierende Satz von zweidimensionalen Messpunkten wird mittels Anwendung einer quadratischen Formtransformation (QFT) auf Katenoiden bzw. Parabeln untersucht.

### Polynomiale Phasentransformation (Polynomial Phase Transform - PPT)

Die Erfindung basiert auf der so genannten Polynomial Phase Transform. Darin wird das Problem der Geradenerkennung erfindungsgemäß in ein Problem der Frequenzbestimmung eines sinusförmigen Signals überführt bzw. der spektralen Analyse eines Frequenzgemisches im Falle mehrerer Geraden. Hierfür stehen bekannte Signalverarbeitungsverfahren zur Verfügung (Fourier Transformation, Matrix Pencil, FFT, Wavelets, Esprit, Pisarenco, MUSIC etc.) wobei sich der Matrix Pencil als besonders effizient erwiesen hat und im Weiteren im Detail erläutert wird.

Im Folgenden wird zunächst kurz die polynomiale Phasentransformation erläutert:
Die horizontale Projektion der potentiellen Leitungspixel wird erfindungsgemäß auf eine *NxM*-Matrix abgebildet. Die Elemente dieser Matrix haben den Wert 1 wenn sie ein potentielles
Leitungspixel repräsentieren, ansonsten den Wert 0. Die Matrix entspricht also einem diskretisierten Binärbild mit Draufsicht von oben.

Sei R eine *NxM*-Matrix mit: $R = \left(\begin{matrix}{q}_{1} \left(1\right) … {q}_{M} \left(1\right) \\ ⋮ \\ {q}_{1} \left(N\right) … {q}_{M} \left(N\right)\end{matrix}\right)$ worin die qᵢ(*k*)∈{0,1} , dann hat die polynomiale Phasentransformation die Form: $z \left(k\right) = {\sum }_{j = 1}^{M} {e}^{i ⋅ P \left({q}_{j}\left(k\right)\right)}$

Sei *P*(*x*) ein Polynom von *x.* Im Folgenden werden nur Polynome vom Grad 1 benutzt. Speziell für die Detektion von Geraden wird folgendes Polynom benutzt: $P \left(x\right) = {μ}_{1} ⋅ x mit x = y ⋅ tan \left(ϕ\right) + {x}_{0}$ µ₁ ist ein konstanter, geeignet zu wählender Parameter, typischerweise im Bereich 0,01 bis 1. Mit diesem Parameter wird die Samplingfrequenz beeinflusst.

Im Falle von *d* Geraden mit Winkeln *ϕⱼ* und Achsenabschnitten *xⱼ* mit 1≤ *j* ≤ *d* und einer Linienbreite, so dass jede Gerade nur einen Eintrag pro Zeile erzeugt, gilt erfindungsgemäß für den *k-*ten Eintrag von *z* : $z \left(k\right) = {\sum }_{j = 1}^{d} {e}^{i ⋅ P \left(k⋅{tan ϕ}_{j}+{x}_{j}\right)} = {\sum }_{j = 1}^{d} {e}^{i ⋅ {μ}_{1} \left(k⋅{tan ϕ}_{j}+{x}_{j}\right)}$

Dieses ist ein sinusförmiges Signal, welches man in der Form (5) schreiben kann: $z \left(k\right) = \sum {e}^{{iµ}_{1} {x}_{j}} ⋅ {e}^{{iµ}_{1} ⋅ k ⋅ {tan ϕ}_{j}} = \sum {b}_{j} ⋅ {e}^{i ⋅ {f}_{j} ⋅ k}$

Die Frequenzen *fⱼ* enthalten nun die gesuchten Informationen, nämlich die Winkel *ϕⱼ:* ${f}_{j} = {µ}_{1} ⋅ {tan ϕ}_{j} ⇔ {ϕ}_{j} = arctan \left(\frac{{f}_{j}}{{µ}_{1}}\right)$

### Matrix Pencil Methode

Im nächsten Schritt werden erfindungsgemäß die Frequenzen *ϕⱼ* bestimmt. Hierzu gibt es verschiedene Mögtichkeiten. Dazu zählen die Fourier-Transformation (FT), die Maximum-Likelihood Methode (MLM), die Methode der kleinsten Quadrate (LSM) und die Matrix Pencil Methode (MPM). Im Folgenden wird die Matrix Pencil Methode angewendet. Selbstverständlich lassen sich auch die anderen Methoden zur Frequenzbestimmung heranziehen.

Zunächst werden die Eingangsdaten in folgender Art und Weise zusammengefasst: $\begin{matrix}\vec{x} \left(k\right) = {\left[x\left(k\right),…,x\left(N-L+k-1\right)\right]}^{T} \\ {X}_{0} = \left[\vec{x}\left(L-1\right),…,\vec{x}\left(0\right)\right] \\ {X}_{1} = \left[\vec{x}\left(L\right),…,\vec{x}\left(1\right)\right]\end{matrix}$

Worin "*T*" transponiert bedeutet und *L* ein gewählter Parameter ist, der sogenannte Pencilparameter, mit *d* ≤ *L* ≤ *N - d.* Die *x*(*k*) sind die gemessenen Daten in der Form: $x \left(k\right) = {\sum }_{j = 1}^{d} {b}_{j} ⋅ {z}_{j}^{k} { mit z}_{j} = {e}^{{if}_{j}}$

Drei Aussagen sind wichtig, um die MPM nachzuvollziehen:
Erstens: $\begin{matrix}{X}_{0} = {Z}_{L} {BZ}_{R} \\ {X}_{1} = {Z}_{L} {BZZ}_{R}\end{matrix}$ mit $\begin{matrix}{Z}_{L} = \left[\begin{matrix}1 & … & 1 \\ {z}_{1} & … & {z}_{M} \\ ⋮ & & \\ {z}_{1}^{N - L - 1} & … & {z}_{M}^{N - L - 1}\end{matrix}\right] & {Z}_{R} = \left[\begin{matrix}{z}_{1}^{L - 1} & {z}_{1}^{L - 2} & … & 1 \\ & & … & 1 \\ & & … & 1 \\ {z}_{M}^{L - 1} & {z}_{M}^{L - 2} & … & 1\end{matrix}\right] \\ B = diag \left\{{b}_{1},{b}_{2},…,{b}_{M}\right\} & Z = diag \left\{{z}_{1},{z}_{2},…,{z}_{M}\right\}\end{matrix}$
Zweitens:
   Jedes der {*z*_{*t*;}r =1*,...,M*} ist eine Rang reduzierende Zahl des Matrix Pencils *X*₁ *- zX₀,* wenn *M* ≤ *L ≤ N - M* ist.
   Keine der {*zₜ*;*r* =1,...,*M*}ist eine Rang reduzierende Zahl des Matrix Pencils, wenn *L < M oder L > N-M ist.*
Drittens:
   Wenn *M ≤ L ≤ N - M* ist, ergeben sich die Lösungen des Singulär- Eigenwertproblems: $\begin{matrix}\left({X}_{1}-{zX}_{0}\right) \vec{q} = 0 \\ {\vec{p}}^{t} \left({X}_{1}-{zX}_{0}\right) = 0\end{matrix}$ zu: $\begin{matrix}z = {z}_{r} \\ \vec{q} = {\vec{q}}_{r} = \left(r-te Spalte von{Z}_{R}^{+}={Z}_{R}^{t}{\left({Z}_{R}{Z}_{R}^{t}\right)}^{- 1}\right) \\ {\vec{p}}^{t} = {\vec{p}}_{r}^{t} = \left(r-te Zeile von {Z}_{L}^{+}={\left({Z}_{L}^{t}{Z}_{L}\right)}^{- 1}{Z}_{L}^{t}\right)\end{matrix}$
      *X*₀ und *X*₁ sind nicht quadratisch, deswegen ist es eine Singulärwertzerlegung und kein einfaches Eigenwertproblem.
      *q̅*ᵣ und *p̅ᵣ*, werden die Rechts- bzw. Linkssingulärvektoren zum Singulärwert *zᵣ* genannt.
      "+" steht für die Moore-Penrose Inverse oder Pseudoinverse. "t" bedeutet konjugiert und transponiert, "-1" ist die Inverse.

Basierend auf (10) bekommt man die folgenden Ergebnisse zur Berechnung der {zₜ;*r* =1,...,*M*} von *X*₀ und *X*₁:
Multipliziert man die erste Gleichung von (11) von links mit ${X}_{0}^{+} ,$ erhält man: ${X}_{0}^{+} {X}_{1} {\vec{q}}_{r} = {z}_{r} {X}_{0}^{+} {X}_{0} {\vec{q}}_{r} = {z}_{r} {\vec{q}}_{r}$

Das impliziert, dass {*zₜ* ; *r* =1*,...,M*} die *M* Singulärwerte von ${X}_{0}^{+} {X}_{1} ,$ sind. Da ${X}_{0}^{+} {X}_{1}$ den Rang *M ≤ L* hat, existieren auch noch *L-M* Singulärwerte mit dem Wert 0 für das Matrixprodukt.
Für ${X}_{1} {X}_{0}^{+}$ ergibt sich auf äquivalente Weise, dass ${X}_{1} {X}_{0}^{+}$ *M* Singulärwerte vergleichbar mit den *zᵣ* 's hat und *N-L-M* Eigenwerte gleich 0, und ${X}_{1} {X}_{0}^{+}$ (*oder* ${X}_{0}^{+} {X}_{1}$ ) hat *M* Singulärwerte vergleichbar mit ${z}_{r}^{- 1} ′ s$ und *L -M* (oder *N-L-M*) Singulärwerte gleich 0.
Für verrauschte Daten *y*(*k*) = *x*(*k*)*+n*(*k*) worin *n*(*k*) das Rauschen ist, sind *y*(*k*)*, Y₀* und *Y*₁ genauso definiert, wie *x̅*(*k*)*, X*₀ und *X*₁*.*
Die Pseudoinversen ${X}_{0}^{+}$ oder ${X}_{1}^{+}$ werden ersetzt durch die auf Rang *M* verkürzte Pseudoinverse ${Y}_{0}^{+}$ bzw. ${Y}_{1}^{+} .$ ${Y}_{0}^{+}$ ist definiert als: ${Y}_{0}^{+} = {\sum }_{r = 1}^{M} \frac{1}{{σ}_{0 r}} {\vec{v}}_{0 r} {\vec{u}}_{0 r}^{t} = {V}_{0} {A}^{- 1} {U}_{0}^{t}$ wobei {σ_{0*t*};*r* =1,...,*M*} die *M* größten Singulärwerte von *Y*₀ sind; *v̅*_{0*r*} und *u*₀*ᵣ* sind die zugehörigen Singulärvektoren; ${V}_{0} = \left[{\vec{v}}_{01},…,{\vec{v}}_{0 M}\right] { U}_{0} = \left[{\vec{u}}_{01},…,{\vec{u}}_{0 M}\right] A = diag \left\{{σ}_{01},…,{σ}_{0 M}\right\}$ ${Y}_{1}^{+}$ ist ähnlich definiert.

Was die Rauschkomponenten in *Y*₀ betrifft, ist die Stetigkeit jedes Elements der verkürzten Pseudoinversen ${Y}_{0}^{+}$ auch an dem Punkt erhalten, wo das Rauschen gleich 0 ist, und somit auch die Stetigkeit der *zᵣ* 's. Im Gegensatz zu der Tatsache dass die komplette Pseudoinverse von *Y*₀ unstetig ist an dem Punkt wo das Rauschen null ist, und somit würde es verschiedene Probleme verursachen, die komplette Pseudoinverse zu berechen bei einem niedrigen Rauschpegel. ${Y}_{0}^{+}$ ist identisch mit ${X}_{0}^{+}$ dann und nur dann wenn das Rauschen null ist. Da ${Y}_{0}^{+} {Y}_{1}$ *L-M* Singulärwerte gleich null hat, die keine Informationen über die *zᵣ*'s beinhalten, kann man die Größe der Matrix reduzieren, bevor man die Singulärwerte berechnet. Ersetzt man *X*₀ und *X*₁ in (13) durch *Y*₀, und *Y*₁ und substituiert (14) in (13) für ${Y}_{0}^{+} ,$ erhält man: ${V}_{0} {A}^{- 1} {U}_{0}^{t} {Y}_{1} {\vec{q}}_{r} = {z}_{r} {\vec{q}}_{r}$ da ${V}_{0}^{t} {V}_{0} = {I}_{M}$ und ${\vec{q}}_{r} = {V}_{0}^{t} {V}_{0} {\vec{q}}_{r}$ ergibt Multiplizieren der Gleichung (17) von links mit ${V}_{0}^{t} :$ ${A}^{- 1} {U}_{0}^{t} {Y}_{1} {V}_{0} \left({V}_{0}^{t}{\vec{q}}_{r}\right) = {z}_{r} \left({V}_{0}^{t}{\vec{q}}_{r}\right)$

Nun kann man erkennen, dass die Schätzung der *zᵣ*'s gefunden werden können durch Berechnung der Eigenwerte der *M* × M nicht-symmetrischen Matrix: ${Z}_{E} = {A}^{- 1} {U}_{0}^{t} {Y}_{1} {V}_{0}$

Somit sind die Singulärwerte *zᵣ* die *M* Eigenwerte von *Z_{E*}*, welche dieselben sind wie die *M* von null verschiedenen Singulärwerte von ${Y}_{0}^{+} {Y}_{1} .$
Somit sind die gesuchten Frequenzen: ${f}_{j} = Im \left\{log\left({z}_{r}\right)\right\}$

### Quadratic Form Transform (QFT)

Um herauszufinden, ob die gefundene Gerade auch eine Hochspannungsleitung ist, werden die Pixel der Gerade in die Frontansicht transformiert. Das heißt, man betrachtet die Pixel der Gerade nicht mehr aus der Vogelperspektive. Man benutzt stattdessen das erste gefundene Pixel der Gerade als Nullpunkt eines neuen Koordinatensystems, welches die gefundene Gerade als eine der neuen Achsen benutzt, und die z-Achse als die zweite neue Achse. Somit erhält man ein Diagramm, in dem die gefundene Gerade Katenoidenform haben sollte, wenn sie einer Hochspannungsleitung entspricht. Die Transformation PPT basiert auf einem Polynom vom Grad 1. Also ist es damit nicht möglich, die Parameter eines cosh zu bestimmen, denn das grundlegende Problem dabei ist, das man eine Gleichung der Form: $f ⋅ k = A ⋅ ar cosh \left(\frac{k - C}{A}\right) + B$ zu lösen hätte, legt man die allgemeine Form des cosh zu Grunde: $F \left(x\right) = A ⋅ cosh \left(\frac{x - B}{A}\right) + C$

Deshalb benutzt man zunächst die ersten beiden Terme der Taylorentwicklung des cosh: $f \left(x\right) = cosh \left(x\right) = {\sum }_{n} {\left(\frac{df}{dx}\right)}^{n} ⋅ {\left(x-{x}_{0}\right)}^{n} = 1 + \frac{1}{2} ⋅ {x}^{2} + …$

Wenn die gefundene Gerade einer Hochspannungsleitung entspricht, sollte sie also in einer annähernden Parabelform zu sehen sein. Nun kann man mit Hilfe einer weiteren Transformation, der sogenannten Quadratic Form Transform, diese Parabelform überprüfen. In der Frontansicht wird also ein Test auf Parabelform gemacht, allerdings nicht mit der PPT, sondern mit der QFT. Anschließend wird das Signal wieder an die Matrix Pencil Methode (MPM) weitergegeben.

Diese Transformation wird benutzt um die Parameter einer Parabel zu bestimmen. Im Weiteren wird die Funktion der Transformation kurz erläutert:
Ausgangspunkt ist die allgemeine Form einer Parabel: $y = a ⋅ {\left(x-{x}_{0}\right)}^{2} + {y}_{0}$

Dann hat das für die Transformation benutzte Signal ähnlich zu der PPT die Form: $z \left(k\right) = {e}^{i ⋅ {µ}_{1} \left[a⋅{\left(k-{x}_{0}\right)}^{2}+{y}_{0}\right]}$

Die Transformation an sich ist dann: $\begin{matrix}z \left(k+τ\right) = {e}^{{iµ}_{1} ⋅ \left[a{\left(k+τ-{x}_{0}\right)}^{2}+{y}_{0}\right]} \\ z * \left(k-τ\right) = {e}^{- {iµ}_{1} \left[a{\left(k-τ-{x}_{0}\right)}^{2}+{y}_{0}\right]}\end{matrix}$

Und schließlich führt folgende Rechnung dann zum Resultat: $\begin{matrix}Z \left(k\right) & = z \left(k+τ\right) z * \left(k-τ\right) \\ & = {e}^{{iaµ}_{1} \left[2kτ-2{x}_{0}k-2{x}_{0}τ-\left(-2kτ+2{x}_{0}τ-2{kx}_{0}\right)\right]} \\ & = {e}^{{iaµ}_{1} \left[4kτ-4{x}_{0}τ\right]} \\ & = {A}_{0} {e}^{{iµ}_{1} 4 aτ ⋅ k}\end{matrix}$

Dieses Ergebnis hängt nur linear von der Variable k ab, so dass es nun in der Matrix Penxcil Method benutzt werden kann um den Parameter *a* zu bestimmen: $\begin{matrix} & Z \left(k\right) = {A}_{0} {e}^{{iµ}_{1} 4 aτk} = {A}_{0} {e}^{ifk} \\ ⇒ & 4 {aµ}_{1} τ = f \\ ⇔ & a = \frac{1}{4 {τµ}_{1}} ⋅ f\end{matrix}$

Dabei gilt es zu beachten, τ # 0, zweckmäßig wird τ auf 1 gesetzt.

Wäre der Wert gleich null, würde man mit (26) den Betrag der komplexen Zahl z mit 1 festlegen. Damit wäre keine Weiterverarbeitung möglich.

## Patentansprüche

1. Verfahren zur verbesserten Erkennung von leitungsartigen Objekten in einer vor einem Fluggerät befindlichen Umgebung, wobei aus den Entfernungswerten eines mittels eines Entfernungssensors erzeugten Entfernungsbildes dieser Umgebung unter Berücksichtigung der Position und Lage des Fluggeräts eine Menge von dreidimensionalen Messpunkten in einem geodätischen Koordinatensystem erzeugt wird, aus welcher unter Verwendung bekannter Filtermethoden zur Identifizierung von Messpunkten, welche als Clutter oder Störung eliminiert werden, potentielle Leitungsmesspunkte extrahiert werden,
wobei in einem ersten Schritt die potentiellen Leitungsmesspunkte in eine horizontale Ebene projiziert werden Geradenverläufe identifiziert werden und wobei in einem zweiten Schritt die potentiellen Leitungsmesspunkte auf und in einem vorgebbaren Abstand zu einer im ersten Schritt gefundenen Geraden in eine vertikale Ebene zu der horizontalen Ebene und der jeweiligen Geraden aus dem ersten Schritt projiziert werden und mittels einer quadratischen Formtransformation Katenoiden- oder Parabelverläufe identifiziert werden, wobei im ersten Schritt die horizontale Projektion der potentiellen Leitungsmesspunkte auf eine NxM-Matrix erfolgt, gemäß $R = \left(\begin{matrix}{q}_{1} \left(1\right) … {q}_{M} \left(1\right) \\ ⋮ \\ {q}_{1} \left(N\right) … {q}_{M} \left(N\right)\end{matrix}\right) { mit q}_{i} \left(k\right) ∈ \left\{0, 1\right\} , wobei i = 1 , .. , M und k = 1 , .. N ist$ und wobei die Geradenverläufe mittels einer polynomialen Phasentransformation und einer nachfolgenden spektralen Analyse identifiziert werden, wobei in der polynomialen Phasentransformation die potentiellen Leitungsmesspunkte von der Matrix R in ein sinusförmiges Signal z(k) der Form $s \left(k\right) = {\sum }_{j = 1}^{d} {e}^{i ⋅ {µ}_{1} \left(k⋅{tan ϕ}_{j}+{x}_{j}\right)}$ mit
j: Variable zwischen 1 und d
d: Zahl der Geraden
µ₁: konstanter Parameter zwischen 0,01 bis 1
xⱼ: Achsenabschnitt der j.ten Gerade
ϕⱼ: Winkel der j.ten Gerade
transformiert werden und in der spektralen Analyse die Frequenzen fⱼ=µ₁*tan ϕⱼ bestimmt werden.

2. Verfahren nach Anspruch 1, **dadurch gekennzeichnet, dass** zur Erzielung einer niedrigen Falschalarmrate gefundene Katenoiden- oder Parabelverläufe mit zeitlich vorangegangenen Identifizierungen verglichen werden.

3. Verfahren nach Anspruch 1 oder 2, **dadurch gekennzeichnet, dass** ein aus mehreren zeitlich aufeinanderfolgenden Entfernungsbilder akkumuliertes Entfernungsbild analysiert wird.

4. Verfahren nach einem der vorangehenden Ansprüche, **dadurch gekennzeichnet, dass** bei mehreren in einem Entfernungsbild gefundenen Leitungen unplausible Leitungsverläufe eliminiert werden.

## Claims

1. Method for improved detection of wire-type objects in an area in front of an aircraft, wherein, taking into account the position and attitude of the aircraft, a set of three-dimensional measurement points is produced from the distance values of a range image of this area, which is produced using a distance sensor, in a geodetic coordinate system, from which set potential wire measurement points are extracted using known filter methods for identifying measurement points which are eliminated as clutter or disturbances, wherein in a first step, the potential wire measurement points are projected into a horizontal plane, straight line profiles are identified, and wherein, in a second step, the potential wire measurement points on, and at a specifiable distance from, a straight line found in the first step are projected into a plane vertical to the horizontal plane and the respective straight line from the first step, and catenoid or parabolic profiles are identified using a quadratic form transformation, wherein in the first step, the horizontal projection of the potential wire measurement points is effected onto an N×M matrix, according to $R = \left(\begin{matrix}{q}_{1} \left(1\right) … {q}_{M} \left(1\right) \\ ⋮ \\ {q}_{1} \left(N\right) … {q}_{M} \left(N\right)\end{matrix}\right)$ with ${q}_{i} \left(k\right) ∈ \left\{0, 1\right\} ,$ k=1,...N, wherein i=1,...,M and and wherein the straight line profiles are identified using a polynomial phase transformation and a subsequent spectral analysis, wherein in the polynomial phase transformation, the potential wire measurement points from the matrix R are transformed into a sinusoidal signal z(k) of the form $z \left(k\right) = {\sum }_{j = 1}^{d} {e}^{i ⋅ {µ}_{1} \left(k⋅{tan ϕ}_{j}+{x}_{j}\right)}$ wherein
j: variable between 1 and d
d: number of straight lines
µ₁: constant parameter between 0.01 and 1
xⱼ: axis section of the j-th straight line
ϕⱼ: angle of the j-th straight line,
and the frequencies fⱼ=µ1*tanϕⱼ are determined in the spectral analysis.

2. Method according to Claim 1, **characterized in that** found catenoid or parabolic profiles are compared to temporally preceding identifications in order to achieve a low false alarm rate.

3. Method according to Claim 1 or 2, **characterized in that** a range image accumulated from a plurality of temporally successive range images is analysed.

4. Method according to one of the preceding claims, **characterized in that** implausible wire profiles are eliminated in a plurality of wires found in a range image.

## Revendications

1. Procédé destiné à la reconnaissance améliorée d'objets de type canalisations dans un environnement situé à l'avant d'un engin volant, à partir des valeurs de distance d'une image de distance dudit environnement, créée à l'aide d'un capteur de distance, en tenant compte de la position et de la situation de l'engin volant, une quantité de points de mesure tridimensionnels étant créée dans un système de coordonnées géodésique, à partir de laquelle en utilisant des méthodes de filtrage connues pour l'identification de points de mesure qui sont éliminés comme des encombrements ou des pannes, on extrait des points de mesure potentiels des canalisations,
dans une première étape, les points de mesure potentiels des canalisations étant projetés dans un plan horizontal, des tracés de droites étant identifiés et dans une deuxième étape, les points de mesure potentiels des canalisations étant projetés à et dans un écart prédéfinissable par rapport à une droite trouvée lors de la première étape, dans un plan vertical par rapport au plan horizontal et à la droite concernée issue de la première étape et à l'aide d'une transformation de forme quadratique, des tracés caténoïdes ou paraboliques étant identifiés, dans la première étape, la projection horizontale des points de mesure potentiels des canalisations s'effectuant sur une matrice NxM selon $R = \left(\begin{matrix}{q}_{1} \left(1\right) … {q}_{M} \left(1\right) \\ ⋮ \\ {q}_{1} \left(N\right) … {q}_{M} \left(N\right)\end{matrix}\right) { avec q}_{i} \left(k\right) ∈ \left\{0, 1\right\} , dans laquelle i = 1 , .. M et k = 1 , .. , N$ et les tracés de la droite étant identifiés à l'aide d'une transformation de phase polynomiale et d'une analyse spectrale successive, lors de la transformation de phase polynomiale, les points de mesure potentiels des canalisations étant transformés par la matrice R en un signal de forme sinusoïdale z(k) de la forme $z \left(k\right) = {\sum }_{j = 1}^{d} {e}^{i ⋅ {µ}_{1} \left(k⋅{tan ϕ}_{j}+{x}_{j}\right)}$ avec
j : variable entre 1 et d
d : nombre de la droite
µ₁ : paramètre constant compris entre 0,01 et 1
xⱼ : tronçon d'axe de la j^{ème} droite
ϕj : angle de la j^{ème} droite
et lors de l'analyse spectrale, les fréquences fⱼ = µ1*tan_{ϕj} étant déterminées.

2. Procédé selon la revendication 1, **caractérisé en ce que** pour aboutir à un faible taux de fausses alertes, on compare des tracés caténoïdes ou paraboliques trouvés avec des identifications antérieures dans le temps.

3. Procédé selon la revendication 1 ou la revendication 2, **caractérisé en ce qu'**on analyse une image de distance accumulée à partir de plusieurs images de distance successives dans le temps.

4. Procédé selon l'une quelconque des revendications précédentes, **caractérisé en ce que** si plusieurs canalisations ont été trouvées dans une image de distance, on élimine les tracés de canalisations non plausibles.
